# EUROPÄISCHE PATENTSCHRIFT

(11) **EP 1 160 516 B1**
(45) Veröffentlichungstag und Bekanntmachung des Hinweises auf die Patenterteilung: **21.09.2005**
(21) Anmeldenummer: 01111343.8
(22) Anmeldetag: 09.05.2001
(51) Int. Cl.: F24F 1/00, F25B 39/04

(54) **Tragbare Klimaanlage**
Portable air conditioning system
Système de climatisation portable

(30) Priorität: 23.05.2000 ES 200001295
(43) Veröffentlichungstag der Anmeldung: 05.12.2001
(73) Patentinhaber: BSH Bosch und Siemens Hausgeräte GmbH, 81739 München (DE)
(72) Erfinder: Gonzales Molina, Juan, 31192 Pamplona (ES); Sanz De Acedo Pollan, Oscar, 7 A Pamplona (ES)

(56) Entgegenhaltungen:
- EP-A- 0 878 671
- EP-A- 0 979 977
- EP-A- 1 004 831
- US-A- 2 268 186
- US-A- 2 708 835
- US-A- 2 984 086
- US-A- 5 619 863

## Beschreibung

GEGENSTAND DER ERFINDUNG Die Erfindung bezieht sich, so wie in der Angabe dieser Patentbeschreibung zum Ausdruck kommt, auf ein tragbares Klimaanlagegerät geteilter Art mit zwei Modulen, wobei sich eines im Inneren des Bereiches, der klimatisiert werden soll, und ein anderes außen befindet.

Die Erfindung ermöglicht es, das äußere Modul ohne irgendwelche Probleme bezüglich der Entleerung des Wassers, das sich im Modul befindet, zu bewegen.

### STAND DER TECHNIK

Es sind die Klimaanlagegeräte geteilter Art bekannt, um einen Bereich oder einen Raum zu klimatisieren, die aus zwei Modulen gebildet sind, einem ersten Modul mit einem Gehäuse, das in dem Raum, der klimatisiert werden soll, vorgesehen ist, und das der Aufnahme von Bestandteilen und Geräten wie z.B. eines Verdampfers oder ähnlichem dient, und mit einem zweiten Modul, das außerhalb des Raumes, der klimatisiert werden soll, an der äußeren Luft, vorgesehen ist, wobei dieses zweite Modul funktionsbedingt mit dem ersten Modul mit Hilfe von Verbindungsleitungen wie z.B. mindestens einer elektrischen Leitung und einer Kühlleitung oder ähnlichem verbunden ist.

Das zweite äußere Modul nimmt Bestandteile und Geräte wie z.B. einen Kondensator auf.

Die Verwendung des Kondensationswassers des Verdampfers, um die Leistung zu steigern, indem das Wasser im Kondensator verteilt wird, um denselben abzukühlen, ist bekannt.

Wenn der Benutzer wünscht, das zweite Modul, d.h. das äußere Modul, zu bewegen, muß er das Wasser, das im Modul vorhanden ist, entleeren.

Ein tragbares klimagerät gemäß dem Oberbegriff des Anspruchs ist aus der US-A-2 708 835 oder aus des US-A-2 984 086 schon bekannt.

### BESCHREIBUNG DER ERFINDUNG

Die Erfindung betrifft eine Klimaanlage geteilter Art gemäß den Merkmalen des Anspruchs 1. Im äußeren Modul ist ein Sammelbehälter vorgesehen , der das Kondensationswasser sammelt, das vom Kondensator tropft, und über eine Ausgangsöffnung, die geschlossen werden kann, entleert wird.

Dieser Sammelbehälter wird am Boden des Gehäuses des äußeren Moduls, der eine Reihe von Abschnitten aufweist, gebildet, wobei einer davon wie eine Ausgangsleitung nach Art eines Kanals festgelegt ist.

Der Verschluß erfolgt über einen Pfropfen, vorzugsweise aus elastomerischem Material oder aus thermoplastischem Elastomer, und wenn der Benutzer wünscht, das äußere Modul problemlos zu bewegen, zieht er den Pfropfen heraus und gießt das Wasser, das z.B. in einem Behälter angesammelt wurde, aus.

### KURZE BESCHREIBUNG DER ZEICHNUNGEN

Um die Beschreibung, die im folgenden durchgeführt wird, zu vervollständigen und mit dem Ziel, ein besseres Verständnis der Eigenschaften der Erfindung zu erreichen, wird der vorliegenden Patentbeschreibung ein Satz Pläne beigefügt, auf Grundlage derer die Vorteile der Klimaanlage, die Gegenstand der Erfindung ist, leichter verständlich werden.
- Fig. 1: zeigt auf schematische Weise eine Klimaanlage geteilter Art mit den zwei Modulen.
- Fig. 2: zeigt eine Aufrißansicht des äußeren Moduls mit dem Sammelbehälter und dem Verschlußpfropfen.
- Fig. 3: ist eine Aufrißansicht des Sammelbehälters, der im unteren Teil des Gehäuses des äußeren Moduls angebracht ist.
- Fig. 4: entspricht einem Schnitt von Fig. 3.
- Fig. 5: ist eine Draufsicht von unten des Sammelbehälters.

### BESCHREIBUNG DES BEVORZUGTEN AUSFÜHRUNGSBEISPIELS

Unter Beugnahme auf die Zeichnungen umfaßt das Klimaanlagegerät, das zur Klimatisierung eines Raumes verwendet wird, so wie in Fig. 1 zu sehen ist, ein erstes Modul 1 mit einem Gehäuse, das sich in dem Raum befindet, der klimatisiert werden soll, und das der Aufnahme von Gerätegruppen oder -bestandteilen wie z.B. eines Verdampfers dient, der mit der Nummer 2 schematisch dargestellt und auf den damit hingewiesen wird, und mit einem zweiten Modul 3, das sich außerhalb des Raumes, der klimatisiert werden soll, an der äußeren Luft befindet, in dessen Innerem eine Reihe von Geräten oder Bestandteilen, wie z.B. ein Kondensator 4 oder ähnliches, aufgenommen werden.

Diese zwei Module sind mit Hilfe von Verbindungsleitungen (nicht dargestellt) funktionsbedingt miteinander verbunden, wie z.B. mindestens einer elektrischen Leitung und einer Kühlleitung oder ähnlichem.

Das Klimaanlagegerät funktioniert so, daß das Kondensationswasser des Verdampfers 2 dazu verwendet wird, um den Kondensator 4 des äußeren Moduls 3 zu kühlen, um die Leistung zu erhöhen.

Wenn der Benutzer wünscht, das äußere Modul 3 zu bewegen, muß er das Wasser, das sich im Modul 3 befindet, entleeren, und dies wird, in Übereinstimmung mit der Erfindung, über die Anbringung eines Sammelbehälters 5 im Modul 3 und in seinem unteren Teil erreicht, in dem sich das Kondensationswasser sammelt, wobei der Behälter 5 über eine Ausgangsöffnung 6 verfügt, die geschlossen werden kann.

Dieser Behälter 5 nach Art einer Wanne wird am Boden des Gehäuses von Modul 3 gebildet, wobei er mehrere Abschnitte umfaßt, von denen einer einen Kanal 7 oder eine Ausgangsleitung festlegt, der an seinem Ende die Ausgangsöffnung aufweist, die über einen Pfropfen 8 geschlossen werden kann, der ein elastomerisches Material oder ein thermoplastisches Elastomer umfassen kann.

In Fig. 5 ist die Gestaltung von Rohr 7 nach Art eines Kanals zu sehen, der im Sammelbehälter 5 gebildet ist.

Obwohl in den Figuren der Sammelbehälter 5 in einer Wanne gebildet ist, die am Boden des Gehäuses von Modul 3 angebracht ist, können andere Gestaltungen verwendet werden, z.B. daß der Boden des Gehäuses selbst ein einziger Körper ist, der den Behälter bildet.

Um die Entleerung des Wassers zu erleichtern, das im Sammelbehälter 5 angesammelt ist, wird ein flexibles Rohr verwendet (nicht dargestellt), das z.B. am hinteren Teil des inneren Moduls 1 befestigt werden kann, das mit der Ausgangsöffnung 6 verbunden wird, nachdem der Pfropfen 8 herausgezogen wurde, wobei das Wasser in einen Behälter gegossen wird.

## Patentansprüche

1. Tragbares Klimagerät geteilter Art, mit einem ersten Modul (1), das im zu klimatisierenden Raum vorgesehen ist und der Aufnahme von Gerätegruppen, wie z. B. eines Verdampfers (2) oder ähnlichem dient, und mit einem zweiten Modul (3), das außerhalb des zu klimatisierenden Raumes vorgesehen ist und der Aufnahme von Gerätegruppen, wie z. B. eines Kondensators (4) oder ähnlichem dient, wobei die Module (1, 3) mit Hilfe von Verbindungsleitungen funktionsbedingt miteinander verbunden sind, wie z. B. mindestens einer elektrischen Leitung, einer Kühlleitung oder ähnlichem, und der Kondensator (4) mit Kondensatwasser zur Leistungserhöhung gekühlt wird, wobei das vom Kondensator (4) tropfende Kondensatwasser sich in einem Sammelbehälter (5) sammelt und der Sammelbehälter (5) mit einer verschließbaren Ausgangsöffnung (6) zum Entleeren des Kondenswassers ausgebildet ist, **dadurch gekennzeichnet, dass** der Gehäuseboden des zweiten Moduls (3) zumindest abschnittsweise als Sammelbehälter (5) gebildet ist, der eine Ausgangsleitung (7) mit einer Ausgangsöffnung (6) umfasst.

2. Tragbare Klimagerät nach Anspruch 1, **dadurch gekennzeichnet, daß** der Boden des Gehäuses des zweiten Moduls (3) mindestens durch Abschnitte wie ein Sammelbehälter (5) gebildet ist, der eine Ausgangsleitung (7) mit einer Ausgangsöffnung (6) umfaßt.

3. Tragbare Klimagerät nach Anspruch 1 oder 2, **dadurch gekennzeichnet, daß** die Ausgangsöffnung (6) am Ende der Ausgangsleitung (7) geformt wird, die als Leitung gebildet ist, wobei am Ende der Ausgangsleitung (7) ein Verschlußelement (8) vorgesehen ist, um die Ausgangsöffnung (6) zu schließen.

4. Tragbare Klimagerät nach Anspruch 3, **dadurch gekennzeichnet, daß** das Verschlußelement wie ein Pfropfen (8) gebildet ist.

5. Tragbare Klimagerät nach Anspruch 4, **dadurch gekennzeichnet, daß** das Verschlußelement elastomerisches Material oder thermoplastisches Elastomer umfaßt.

## Claims

1. Portable air conditioning apparatus of divided form, comprising a first module (1) which is provided in the room to be air-conditioned and serves for reception of apparatus groups such as, for example, an evaporator (2) or similar, and with a second module (3), which is provided outside the room to be air-conditioned and serves for reception of apparatus groups such as, for example, a condenser (4) or similar, wherein the modules (1, 3) are interconnected in terms of function with the help of connecting lines such as, for example, at least one electrical line, a cooling line or similar, and the condenser (4) is cooled with condensation water for increase in performance, wherein the condensation water dripping from the condenser (4) collects in a collecting container (5) and the collecting container (5) is constructed with a closable outlet opening (6) for emptying the condensation water, **characterised in that** the housing base of the second module (3) is formed at least in sections as a collecting container (5) which comprises an outlet duct (7) with an outlet opening (6).

2. Portable air conditioning apparatus according to claim 1, **characterised in that** the base of the housing in the second module (3) is formed at least by sections as a collecting container (5) which comprises an outlet duct (7) with an outlet opening (6).

3. Portable air conditioning apparatus according to claim 1 or 2, **characterised in that** the outlet opening (6) is formed at the end of the outlet duct (7), which is formed as duct, wherein a closure element (8) is provided at the end of the outlet duct (7) in order to close the outlet opening (6).

4. Portable air conditioning apparatus according to claim 3, **characterised in that** the closure element is formed as a stopper (8).

5. Portable air conditioning apparatus according to claim 4, **characterised in that** the closure element comprises elastomeric material or thermoplastic elastomer.

## Revendications

1. Appareil de climatisation portable de type divisé, avec un premier module (1) qui est prévu dans la pièce à climatiser et qui est destiné à loger des groupes d'appareils, comme par exemple un évaporateur (2) ou analogue, et avec un deuxième module (3) qui est prévu à l'extérieur de la pièce à climatiser et qui est destiné à loger des groupes d'appareils, comme par exemple un condensateur (4) ou analogue, les modules (1, 3) étant reliés fonctionnellement à l'aide de conduites de liaisons, comme par exemple au moins une conduite électrique, une conduite de refroidissement ou analogue, et le condensateur (4) étant refroidi par de l'eau de condensation pour augmenter la puissance, l'eau de condensation gouttant du condensateur (4) s'accumulant dans un réservoir collecteur (5) et le réservoir collecteur (5) étant formé avec un orifice de sortie (6), que l'on peut fermer, pour vider l'eau de condensation, **caractérisé en ce que** le fond du boîtier du deuxième module (3) est au moins formé par sections en tant que réservoir collecteur (5) qui comprend une conduite de sortie (7) avec un orifice de sortie (6).

2. Appareil de climatisation portable selon la revendication 1, **caractérisé en ce que** le fond du boîtier du deuxième module (3) est formé au moins par des sections comme un réservoir collecteur (5) qui comprend une conduite de sortie (7) avec un orifice de sortie (6).

3. Appareil de climatisation portable selon la revendication 1 ou 2, **caractérisé en ce que** l'orifice de sortie (6) est moulé à l'extrémité de la conduite de sortie (7) qui est formée en tant que conduite, un élément de fermeture (8) étant prévu à l'extrémité de la conduite de sortie (7) pour fermer l'orifice de sortie (6).

4. Appareil de climatisation portable selon la revendication 3, **caractérisé en ce que** l'élément de fermeture est formé comme un bouchon (8).

5. Appareil de climatisation portable selon la revendication 4, **caractérisé en ce que** l'élément de fermeture comprend un matériau élastomère ou un élastomère thermoplastique.
